# FASCICULE DE BREVET EUROPEEN

(11) **EP 0 175 892 B1**
(45) Date de publication et mention de la délivrance du brevet: **18.05.1988**
(21) Numéro de dépôt: 85109782.4
(22) Date de dépôt: 03.08.1985
(51) Int. Cl.: F24F 13/02

(54) **Gaine de distribution de gaz dans une enceinte notamment de distribution d'air dans un local**
Gas, insbesondere Luftverteilungskanal für einen Raum
Gas, especially air distributing duct for a room

(30) Priorité: 10.09.1984 FR 8413859
(43) Date de publication de la demande: 02.04.1986
(73) Titulaire: AMELIORAIR S.A. Société dite :, F-68800 Thann (FR)
(72) Inventeur: Fankheiser, Jean-Bernard, F-68760 Goldbach (FR); Gongiu, Joel, F-68800 Thann (FR); Knecht, Yvan, F-68700 Uffholtz (FR); Redondo, François, F-68550 aint Amarin (FR); Sengel, Claude, F-68800 Thann (FR)
(74) Mandataire: Puit, Thierry

(56) Documents cités:
- DE-A- 2 158 363
- FR-A- 2 125 793
- FR-A- 2 198 712
- FR-A- 2 468 076
- GB-A- 1 232 875
- US-A- 2 857 108

## Description

### Gaine de distribution de gaz dans une enceinte, notamment de distribution d'air dans un local

La présente invention concerne des perfectionnements apportés aux gaines de distribution de gaz dans une enceinte, notamment de distribution d'air dans un local possédant une section sensiblement continûment décroissante selon le sens de circulation du gaz et comportant plusieurs ouvertures de distribution de gaz dans l'enceinte disposées à intervalles le long de cette gaine.

Dans le but d'obtenir une distribution d'air sensiblement homogène tout au long de la gaine, il est connu, pour maintenir une pression statique constante de l'air en circulation dans la gaine, de construire la gaine avec une section transversale décroissante. A l'heure actuelle, les gaines de distribution d'air sont, en général, constituées en un matériau rigide (métal, matière plastique, ...) et l'on est amené à donner aux parois latérales des tronçons de gaine des formes trapézoïdales pour obtenir la décroissance souhaitée de la section.

Ces formes géométriquement complexes entraînent d'importantes sujétions au stade de la fabrication (découpes de tôle, chute de matière, etc...) et conséquemment les coûts de production s'en trouvent relevés.

On connaît par le brevet US-A-2 857 108 un dispositif pour le chauffage de serres comprenant une conduite rigide de distribution d'air chaud composée de tronçons successifs dont les sections de passage décroissent de l'amont vers l'aval. Ces tronçons sont constitués d'éléments soit cylindriques soit tronconiques, pour assurer les diminutions de section et portent chacun des orifices pour la diffusion de l'air chaud dans la serre.

On connaît encore par le brevet GB-A-1 232 875 un dispositif de ventilation constitué par un ensemble de caissons de soufflage d'air répartis dans un plafond suspendu constitué de dalles portés par des profilés. Chaque caisson, de forme quadrangulaire, est délimité à sa partie inférieure par les dalles du plafond suspendu, à sa partie supérieure par une feuille souple pincée sur deux de ses côtés sur deux profilés, et par deux parois verticales sur lesquelles s'appuie la feuille souple. L'air est diffusé par des fentes ménagées entre les dalles du plafond suspendu.

L'invention a essentiellement pour objet de remédier, autant que possible, aux inconvénients susexposés et de proposer une gaine de distribution d'air facile à fabriquer et de moindre coût.

A ces fins, une gaine de type cité plus haut agencée conformément à l'invention se caractérise en ce qu'elle comprend une partie rigide longitudinale présentant la forme d'une gouttière de forme transversale identique au moins sur des tronçons importants de sa longueur et servant de support à une partie déformable longitudinale coiffant ladite partie rigide et raccordée de façon étanche à celle-ci, cette partie déformable possédant une largeur sensiblement continûment décroissante selon le sens de circulation du gaz et étant soumise aux actions antagonistes de la gravité engendrant des efforts dirigés vers l'intérieur de le gaine et des forces dirigées vers l'extérieur dûes à la pression du gaz circulant dans la gaine.

Dans un exemple de réalisation particulièrement intéressant, la partie rigide en forme de gouttière a, en position d'utilisation, sa concavité tournée vers le haut.

Toujours pour simplifier la construction et autoriser une production en continu par des moyens de fabrication automatisés, les ouvertures sont pratiquées dans la partie rigide, par exemple par découpage effectué en même temps que la mise en forme par emboutissage dans le cas où la partie rigide est métallique.

Une gaine de distribution d'air agencée conformément à l'invention présente l'avantage d'une adaptation automatique et continue de sa section transversale en fonction de la densité de soufflage linéique désirée; par ailleurs, la partie rigide présente des formes géométriques simples, d'une fabrication plus aisée, sans découpage complexe de matériaux et sans pertes de matières; sa production peut être effectuée de façon continue avec des moyens automatisés.

En outre, la partie déformable, qui peut avantageusement être constituée en un tissu étanche aux gaz, présente une forme sensiblement trapézoïdale à bord longitudinaux convergents, qu'il est facile d'obtenir par des découpes traditionnelles dans l'industrie textile, plus aisées à réaliser que des découpes identiques effectuées sur des pièces rigides en tôle métallique ou en matière plastique.

L'invention sera mieux comprise à la lecture de la description détaillée qui suit de certains modes de réalisation donnés uniquement à titre d'exemples non limitatifs. Dans cette description, on se réfère au dessin sur lequel:
- la figure 1 est une vue schématique, en perspective, d'un tronçon de gaine agencée selon l'invention;
- les figures 2 et 3 sont des coupes transversales faites en début et en fin de la gaine de la figure 1, respectivement;
- la figure 4 est une vue schématique, à plus grande échelle et en coupe transversale d'une variante de réalisation d'un détail de la gaine des figures 1 à 3;
- la figure 5 représente, de façon schématique encore un autre mode de réalisation du détail montré à la fig. 4;
- la figure 6 illustre le montage de la gaine agencée conformément au mode de réalisation de la fig. 5; et
- la figure 7 représente schématiquement, en vue de côté, encore un autre mode de réalisation d'une gaine conforme à l'invention.

En se référant tout d'abord aux figure 1 à 4, la gaine de distribution 1 comprend une partie inférieure rigide 2 et une partie supérieure déformable 3 coiffant la précédente et assujetie à celle-ci par des moyens d'assemblage assurant l'étanchéité à l'air.

La partie inférieure rigide 2 possède la forme générale d'une gouttière à concavité tournée vers le haut. Elle présente une forme constante sur toute sa longueur ou au moins sur des tronçons important de sa longueur. Dans l'exemple représenté, elle possède trois faces, à savoir un fond 4 encadré par deux parois latérales 5 inclinées symétriquement par rapport au fond. Dans les parois latérales 5 sont pratiquées des ouvertures 6 de dimensions sensiblement identiques et approximativement régulièrement espacées le long de la gaine.

La partie rigide 2 peut être métallique et obtenue par exemple à partir d'une feuille de tôle dans laquelle sont découpées les ouvertures 6 puis qui est pliée pour être amenée dans la configuration représentée sur la figure 1.

Bien entendu, la forme de la section transversale de la partie rigide 2 n'est pas imposée par la structure donnée à la gaine dans le cadre de l'invention et bien d'autres formes (en V, en U, en caisson ouvert vers le haut, par exemple) peuvent tout aussi bien être retenues en fonction de l'utilisation envisagée. De même la disposition des ouvertures 6 peut être celle représentée à la figure 1; mais d'autres dispositions peuvent être retenues en tant que de besoin (par exemple ouvertures supplémentaires pratiquées dans le fond 4, ouvertures prévues de façon dissymétrique sur une seule paroi, etc.). La seule restriction qui semble s'imposer pour une diffusion convenable de l'air est que les ouvertures 6 soient pratiquées dans la partie rigide inférieure 2, de manière à assurer une direction de diffusion de l'air sensiblement constante tout au long de la gaine.

On peut noter ici qu'en variante la partie rigide peut éventuellement être constituée de tronçons successifs possédant chacun une largeur constante mais différentes d'un tronçon à l'autre (en principe décroissante d'un tronçon au suivant, selon le sens de circulation du gaz) et reliés entre eux par des raccords de liaison autorisant le passage d'un tronçon d'une largeur au tronçon suivant de largeur moindre.

La partie supérieure déformable 3 est constituée par une bande souple étanche à l'air, de forme sensiblement trapézoïdale à bords longitudinaux convergents, par exemple un tissu, une toile en matière synthétique telle que le polychlorure de vinyle, un tissu enduit, etc. Cette bande est fixée longitudinalement, non tendue, aux bords longitudinaux de la partie inférieure 2; la largeur efficace de cette bande, c'est-à-dire sa dimension comprise entre les deux lignes de fixation sur la partie inférieure 2, diminue progressivement tout au long de la bande (1 sur la fig. 2 et 1' < 1 sur la fig.3) de façon que, en fonctionnement, la bande soit tendue; la variation de la largeur doit donc être calculée de façon appropriée, pour chaque configuration de gaine, en fonction de la variation du débit de l'air dans la gaine, afin d'y maintenir une pression statique sensiblement constante, autrement dit en fonction de la pression initiale de l'air à l'entrée de la gaine et de la perte de charge linéique dans la gaine (fonction elle-même notamment de la surface et de l'espacement des ouvertures de diffusion de l'air).

La bande souple 3 peut être fixée à la partie inférieure 2 par tous moyens de liaison appropriés étanches à l'air. Par exemple comme représenté en 7 sur les figures 2 et 3, les bords de la bande 3 peuvent être collés sur les bords de la partie rigide, ou bien être fixés par des moyens d'accrochage en ruban tels que ceux commercialisés sous la marque déposée VELCRO ou analogue. On peut également comme représenté à la figure 4, équiper chaque bord de la partie inférieure 2 de la rainure 8 ouverte vers l'extérieur (en 8b) dans laquelle est introduit le bord renflé de la bande 3, ou bien dans laquelle le bord de cette bande est coincé à l'aide d'une baguette 8a introduite coaxialement dans la rainure 8, la bande étant appliquée sous l'effet de gonflage dû à la pression, contre un bord 8c de la gouttière.

Les figures 5 et 6 représentent une variante particulièrement intéressante de la disposition montrée à la figure 4.

La gouttière longitudinale 9 prévue sur chaque bord longitudinal de la partie rigide 2 possède une section transversale quadrangulaire, de préférence sensiblement carrée, avec une ouverture ou fente longitudinale 10, formant un col d'accès à l'espace intérieur de la gouttière. Ce col 10 s'ouvre vers l'extérieur de la partie rigide 2.

De préférence encore, la gouttière 9 est elle-même bordée d'une aile 11, par exemple repliée en L dont l'angle 12 constitue une surface d'appui dont l'utilité sera indiquée plus loin.

La partie souple 3, quant à elle, a à chacun de ses bords replié sur lui-même (par exemple cousu ou collé) autour d'un noyau 13 qui peut être une cordelette souple ou une baguette souple ou semi-rigide par exemple. Eventuellement aussi ce noyau peut être noyé dans le bord de la bande 3 au cours de la fabrication de celle-ci dans le cas où cette bande est constituée d'un film ou à base d'un film en matière plastique.

Le bord de la bande muni de son noyau est introduit dans la gouttière à partir d'une extrémité de celle-ci, par traction à l'aide d'une cordelette 14 solidaire du bout-du noyau 13.

En cours de fonctionnement, comme représenté à la fig. 5, la bande 3 soumise aux actions antagonistes de la gravité engendrant des efforts dirigés vers l'intérieur de la gaine et des forces dues à la pression de l'air circulant dans la gaine. Sous l'action de ces dernières forces, la bande est mise sous tension et est fermement appliquée contre le bord supérieur 14 du col 10, puis contre l'angle 12 de l'aile 11; ce double appui est suffisant pour s'opposer au passage de l'air entre les parties rigides et déformables.

Eventuellement encore, comme représenté à la fig. 7, on peut prévoir que la partie rigide 2 soit équipée d'une série d'arceaux 15 plus ou moins régulièrement écartés les uns des autres et possédant une hauteur décroissante, selon une loi de décroissance correspondant à ce qui a été indiqué plus haut pour la variation de la largeur de la bande. Ces arceaux ont uniquement pour fonction de soutenir la partie déformable au repos, c'est-à-dire alors qu'aucun courant d'air ne circule dans la gaine (comme représenté à la fig. 7). Cette disposition est surtout intéressante pour des gaines de grande longueur, afin d'éviter un aplatissement complet de la bande souple de couverture lors de l'arrêt des ventilateurs de soufflage et de faciliter la circulation initiale de l'air lors de la remise en marche des ventilateurs. En outre le soutien de la bande, en l'absence de circulation d'air, améliore également l'aspect de la gaine.

Bien entendu, d'autres organes peuvent être utilisés en lieu et place des arceaux pour assurer la même fonction.

On peut également envisager de réaliser la partie déformable sous forme d'un élément de grande longueur apte à être solidarisé à plusieurs tronçons bout à bout de la partie rigide.

## Revendications

1. Gaine (1) de distribution de gaz dans une enceinte, notamment de distribution d'air dans un local, possédant une section sensiblement continûment décroissante selon le sens de circulation du gaz et comportant plusieurs ouvertures (6) de distribution de gaz dans l'enceinte disposées à intervalles le long de cette gaine, caractérisée en ce qu'elle comporte une partie rigide longitudinale (2) présentant la forme d'une gouttière de forme transversale identique au moins sur des tronçons importants de longueur et servant de support à une partie déformable longitudinale (3) coiffant ladite partie rigide et raccordée de façon étanche à celle-ci, cette partie déformable possédant une largeur (1, 1') sensiblement continûment décroissante selon le sens de circulation du gaz et étant en service soumise aux actions antagonistes de la gravité engendrant des efforts dirigés vers l'interieur de la gaine et des forces dirigées vers l'extérieur dues à la pression du gaz circulant dans la gaine.

2. Gaine selon la revendication 1, caractérisée en ce que, en position d'utilisation, la partie rigide en forme de gouttière (2) a sa concavité tournée vers le haut.

3. Gaine selon la revendication 1 ou 2, caractérisée en ce que les ouvertures (6) sont pratiquées dans la partie rigide (2).

4. Gaine selon l'une quelconque des revendications 1 à 3, caractérisée en ce que la partie rigide (2) possède un contour polyédrique en section droite.

5. Gaine selon l'une quelconque des revendications 1 à 4, caractérisée en ce que la partie déformable (3) est constituée en un tissu imperméable aux gaz.

6. Gaine selon l'une quelconque des revendications 1 à 5, caractérisée en ce que pour le raccordement étanche de la partie déformable (3) et de la partie rigide (2), les zones de bordure longitudinale des parties déformable et rigide sont superposées et munies de moyens d'accrochage mécanique, notamment du ruban d'accrochage, prévus sur lesdites zones.

7. Gaine selon l'une quelconque des revendications 1 à 6, caractérisée en ce que pour le raccordement étanche de la partie déformable et de la partie rigide, chaque bord longitudinal de la partie rigide est muni d'une gouttière longitudinale (8, 9) à col d'accés étroit (8b, 10) et chaque bord de la partie déformable est muni d'un bourrelet de blocage (8a, 13) dimensionné pour être retenu dans la gouttière, la gouttière étant située de manière que, en fonctionnement, la partie déformable soit appliquée contre au moins un bord longitudinal (8c; 14, 12) de la gouttière (notamment du col) sous l'action de la force de mise en tension dûe à la pression du gaz.

8. Gaine selon l'une quelconque des revendications 1 à 7, caractérisée en ce que des moyens de soutien (15) sont prévus pour soutenir la partie déformable (3) en l'absence de circulation de gaz.

## Patentansprüche

1. Kanal (1) zur Verteilung von Gas in einem geschlossenen Raum, insbesondere zur Verteilung von Luft in einem Raum mit einem längs der Strömungsrichtung des Gases praktisch kontinuierlich abnehmenden Querschnitt und mehreren in Abständen längs dieses Kanals angeordneten Öffnungen (6) zur Verteilung von Gas im geschlossenen Raum,
dadurch gekennzeichnet,
daß er einen starren Längsteil (2) mit der Form einer Rinne von wenigstens über wesentliche Längenabschnitte gleicher Querform aufweist, der als Träger für einen verformbaren Längsteil (3) dient, der den starren Teil abdeckt und mit diesem in dichter Weise verbunden ist, wobei dieser verformbare Teil eine längs der Strömungsrichtung des Gases praktisch kontinuierlich abnehmenden Breite (1, 1') aufweist und im Betrieb gegenläufigen Wirkungen der zum Inneren des Kanals gerichtete Kräfte liefernden Schwerkraft und der nach außen gerichteten Kräfte aufgrund des Drucks des im Kanal strömenden Gases ausgesetzt ist.

2. Kanal nach dem Anspruch 1,
dadurch gekennzeichnet,
daß in der Benutzungslage der starre Teil in Rinnenform (2) seine Konkavität nach oben gewandt aufweist.

3. Kanal nach dem Anspruch 1 oder 2,
dadurch gekennzeichnet,
daß die Öffnungen (6) im starren Teil (2) angebracht sind.

4. Kanal nach irgendeinem der Ansprüche 1 bis 3,
dadurch gekennzeichnet,
daß der starre Teil (2) im Querschnitt einen Polyederumriß besitzt.

5. Kanal nach irgendeinem der Ansprüche 1 bis 4,
dadurch gekennzeichnet,
daß der verformbare Teil (3) aus einem für Gase undurchlässigen Gewebe gebildet ist.

6. Kanal nach irgendeinem der Ansprüche 1 bis 5,
dadurch gekennzeichnet,
daß zur dichten Verbindung des verformbaren Teils (3) und des starren Teils (2) die Längskantenzonen des verformbaren und des starren Teils übereinandergelegt und mit Mitteln zum mechanischen Festlegen, insbesondere Befestigungsband, versehen sind, die auf diesen Zonen vorgesehen sind.

7. Kanal nach irgendeinem der Ansprüche 1 bis 6,
dadurch gekennzeichnet,
daß zur dichten Verbindung des verformbaren Teils und des starren Teils jede Längskante des starren Teils mit einer Längsrinne (8, 9) mit engem Einlaßhals (8b, 10) ausgebildet ist und jede Kante des verformbaren Teils mit einer zum Festhalten in der Rinne dimensionierten Blockierwulst versehen ist, wobei die Rinne derart angeordnet ist, daß im Betrieb der verformbare Teil gegen wenigstens eine Längskante (8c; 14, 12) der Rinne (insbesondere des Halses) unter der Wirkung der Kraft der Anspannung aufgrund des Drucks des Gases angedrückt ist.

8. Kanal nach irgendeinem der Ansprüche 1 bis 7,
dadurch gekennzeichnet,
daß Stützmittel (15) zum Stützen des verformbaren Teils (3) in Abwesenheit einer Gasströmung vorgesehen sind.

## Claims

1. Ducting (1) for the distribution of gases in an enclosed space, in particular for the distribution of air in a locality, having a section which decreases substantially continuously in the direction of circulation of the gas and comprising several openings (6) for the distribution of gas in the enclosed space, disposed at intervals along this ducting, characterised in that it comprises a longitudinal, rigid part (2) in the shape of a gutter of identical transverse shape at least over considerable portions of length and serving as a support for a longitudinal, deformable part (3) covering the said rigid part and connected in a sealed manner to the latter, this deformable part having a width (1,1') decreasing substantially continuously in the direction of circulation of the gas and during operation being subject to the opposing actions of gravity producing forces directed towards the inside of the ducting and forces directed towards the outside due to the pressure of the gas circulating in the ducting.

2. Ducting according to Claim 1, characterised in that, in the position for use, the rigid part (2) in the form of a gutter has its concave portion directed upwards.

3. Ducting according to Claim 1 or 2, characterised in that the openings (6) are provided in the rigid part (2).

4. Ducting according to one of Claims 1 to 3, characterised in that the rigid part (2) has a polyhedral contour in cross-section.

5. Ducting according to one of Claims 1 to 4, characterised in that the deformable part (3) is constituted by a fabric which is impermeable to gases.

6. Ducting according to one of Claims 1 to 5, characterised in that for the sealed connection of the deformable part (3) and of the rigid part (2), the longitudinal edge regions of the deformable and rigid parts are superimposed and provided with mechanical fastening means, in particular with a fastening strip, provided in the said regions.

7. Ducting according to one of Claims 1 to 6, characterised in that for the sealed connection of the deformable part and of the rigid part, each longitudinal edge of the rigid part is provided with a longitudinal gutter (8, 9) having a narrow access neck (8b, 10) and each edge of the deformable part is provided with a locking bead (8a, 13) the dimensions of which are such that it is retained in the gutter, the gutter being situated so that, during operation, the deformable part is applied against at least one longitudinal edge (8c; 14, 12) of the gutter (in particular of the neck) under the action of the tensioning force due to the pressure of the gas.

8. Ducting according to one of Claims 1 to 7, characterised in that support means (15) are provided for supporting the deformable part (3) in the absence of any circulation of gas.
